# EUROPÄISCHE PATENTSCHRIFT

(11) **EP 2 497 332 B1**
(45) Veröffentlichungstag und Bekanntmachung des Hinweises auf die Patenterteilung: **17.08.2016**
(21) Anmeldenummer: 10778726.9
(22) Anmeldetag: 29.10.2010
(51) Int. Cl.: H05B 6/06

(54) **KOCHFELD MIT WENIGSTENS ZWEI HEIZINDUKTOREN**
COOK TOP COMPRISING AT LEAST TWO HEATING INDUCTORS
TABLE DE CUISSON ÉQUIPÉE D'AU MOINS DEUX INDUCTEURS DE CHAUFFAGE

(30) Priorität: 05.11.2009 ES 200930959
(43) Veröffentlichungstag der Anmeldung: 12.09.2012
(73) Patentinhaber: BSH Hausgeräte GmbH, 81739 München (DE)
(72) Erfinder: ANTON FALCON, Daniel, E-50010 Zaragoza (ES); BERNAL RUIZ, Carlos, E-50171 La Puebla de Alfinden (ES); BURDIO PINILLA, José, Miguel, E-50018 Zaragoza (ES); DE LA CUERDA ORTIN, Jose, Maria, E-50018 Zaragoza (ES); GARCIA JIMENEZ, José-Ramon, 86316 Friedberg (DE); HERNANDEZ BLASCO, Pablo, Jesus, E-50410 Cuarte de Huerva (Zaragoza) (ES); LLORENTE GIL, Sergio, E-50009 Zaragoza (ES); LUCIA GIL, Oscar, E-50006 Zaragoza (ES); MEDIANO HEREDIA, Arturo, E-50012 Zaragoza (ES); MILLAN SERRANO, Ignacio, E-50018 Zaragoza (ES); MONTERDE AZNAR, Fernando, E-50013 Zaragoza (ES); MOROS SANZ, Daniel, E-50008 Zaragoza (ES); PARICIO AZCONA, Jose, Joaquin, Zaragoza (ES); PUYAL PUENTE, Diego, E-50014 Zaragoza (ES); ARTIGAS MAESTRE, José Ignacio, E-50007 Zaragoza (ES); BARRAGAN PEREZ, Luis, Angel, E-50018 Zaragoza (ES); CARRETERO CHAMARRO, Claudio, E-50003 Zaragoza (ES); JIMENEZ NAVASCUES, Oscar, E-31592 Cintruénigo (ES); NAVARRO TABERNERO, Denis, E-50800 Zuera (Zaragoza) (ES); URRIZA PARROQUE, Isidro, E-50014 Zaragoza (ES)
(86) Internationale Anmeldenummer: PCT/IB2010/054907
(87) Internationale Veröffentlichungsnummer: WO 2011/055283

(56) Entgegenhaltungen:
- EP-A1- 0 724 379
- EP-A1- 1 868 417
- WO-A1-2006/092179
- WO-A1-2009/056452
- US-A- 4 390 769

## Beschreibung

Die Erfindung betrifft ein Kochfeld mit wenigstens zwei Heizinduktoren nach dem Oberbegriff des Anspruchs 1 und ein Verfahren zum Betreiben eines solchen Kochfelds nach dem Oberbegriff des Anspruchs 9.

Aus der EP 0 986 287 A2 ist ein Kochfeld mit zwei Heizinduktoren bekannt, die jeweils mit einem separaten Schwingkreiskondensator in Reihe geschaltet sind. In herkömmlichen Kochfeldern wird in der Regel für jeden zu betreibenden Induktionsheizkörper ein unabhängiger Schwingkreis gebildet. Dadurch können die Frequenzen und/oder Amplituden der Heizströme für die betreffenden Induktionsheizkörper in einer einfachen Weise unabhängig voneinander gewählt werden, um die Heizleistungen unabhängig voneinander einzustellen.

Um die einschlägigen Flicker-Normen zu erfüllen und um ein Interferenzbrummen zu vermeiden, werden jedoch in vielen Fällen benachbarte Heizinduktoren mit Heizströmen der gleichen Frequenz betrieben. Um dennoch unterschiedliche Heizleistungen zu ermöglichen, werden die Heizelemente teilweise in einem Zeit-Multiplex-Verfahren betrieben. In diesem Zeit-Multiplex-Verfahren können dann in unterschiedlichen, sich periodisch wiederholenden Zeitfenstern unterschiedliche Frequenzen gewählt werden. Dieses Verfahren ist jedoch aufwendig und kann durch Spannungssprünge beim Umschalten zwischen den Zeitfenstern zu Problemen mit Flicker führen.

Das Dokument WO 2009/056452 A1 offenbart ein Kochfeld mit einer Heizzone mit mehreren, konzentrisch angeordneten Heizinduktoren, die mit Hilfe eines Relaisschalters wahlweise mit einem Halbbrücken-Wechslerichter verbunden werden können. Das Dokument US 4,390,769 offenbart ein Kochfeld mit zwei in Reihe geschalteten Heizinduktoren, von denen einer mit einem parallel geschalteten Abstimmkondensator ausgestattet ist. Das Dokument EP 1868417 A1 offenbart ein Kochfeld mit einem Heizinduktor, der drei Induktorspulen umfasst, von denen zwei jeweils in Reihe mit einer dritten geschaltet sind.

Der Erfindung liegt insbesondere die Aufgabe zugrunde, ein kostengünstiges Kochfeld und ein Verfahren zum Betreiben eines solchen Kochfelds bereitzustellen.

Die Aufgabe wird insbesondere durch ein Kochfeld mit den Merkmalen des unabhängigen Anspruchs 1 und durch ein Verfahren mit den Merkmalen des unabhängigen Anspruchs 9 gelöst. Weitere vorteilhafte Ausgestaltungen und Weiterbildungen der Erfindung ergeben sich aus den Unteransprüchen.

Die Erfindung geht aus von einem Kochfeld mit wenigstens zwei Heizinduktoren, die jeweils mit zumindest einem Schwingkreiskondensator zu einem Schwingkreis verbunden sind.

Es wird insbesondere vorgeschlagen, dass wenigstens ein gemeinsamer Schwingkreiskondensator mit beiden Heizinduktoren verbunden ist. Dadurch kann die Anzahl der Schwingkreiskondensatoren reduziert werden und es kann eine neuartige Regelungsstrategie zum Steuern des Kochfelds implementiert werden, die Zeitmultiplexverfahren zum unabhängigen Einstellen der Heizleistungen der verschiedenen Heizinduktoren vermeidet. Schließlich können ein Brummen durch Interferenzen zwischen unabhängigen Schwingkreisen und Probleme mit Flicker vermieden werden.

Als Schwingkreiskondensator soll in diesem Zusammenhang ein mit einem Heizinduktor geschalteter Kondensator bezeichnet werden, der in einem Reihenschwingkreis angeordnet ist. Die Verbindung zwischen dem Schwingkreiskondensator und dem Heizinduktor kann insbesondere eine fest verdrahtete Verbindung sein. Der Reihenschwingkreis wird von einem Wechselrichter mit hochfrequentem Heizstrom versorgt. Die Frequenz des Heizstroms bestimmt die Heizleistung des Heizinduktors, der hochfrequente Wechselmagnetfelder erzeugt. Die Wechselmagnetfelder erzeugen Wirbelströme im Boden eines auf das Kochfeld aufgestellten Kochgeschirrelements, die diesen Boden aufheizen.

Durch die Verwendung des gemeinsamen Schwingkreiskondensators wird ein aus den Heizinduktoren und dem Schwingkreiskondensator gekoppeltes System gebildet, das eine neuartige Kontrollstrategie erforderlich macht, um unterschiedliche Heizleistungen einstellen zu können. Diese neuen Steuerungsstrategien können insbesondere dann einfach implementiert werden, wenn das Kochfeld zwei Wechselrichter zum Versorgen jeweils eines der Heizinduktoren mit einem Heizstrom umfasst. Insbesondere soll jeder der Heizinduktoren an den Ausgang eines separaten Wechselrichters angeschlossen sein.

Ferner wird vorgeschlagen, das Kochfeld mit einer Steuereinheit auszustatten, die das neuartige Steuerungsverfahren ausführen kann. Dazu kann die Steuereinheit dazu ausgelegt sein, in zumindest einem Betriebsmodus die Wechselrichter mit der gleichen Frequenz zu betreiben, so dass Interferenzen vermieden werden. Ferner kann die Steuereinheit dazu ausgelegt sein, das Verhältnis der Heizleistung der beiden Heizinduktoren durch eine Einstellung einer Phasenverschiebung zwischen den Schaltsignalen der beiden Wechselrichter zu steuern.

Die beiden Heizinduktoren werden demnach mit Heizströmen gleicher Frequenz versorgt, die jedoch eine unterschiedliche Phasenlage haben können. Die Symmetrie zwischen den beiden jeweils einen Heizinduktor umfassenden Teilsystemen, die über den gemeinsamen Schwingkreiskondensator gekoppelt sind, wird dadurch gebrochen, und es stellen sich Heizströme mit unterschiedlichen Amplituden ein. Das Verhältnis dieser Amplituden und damit das Verhältnis der Heizleistungen ist daher abhängig von der gewählten Phasenverschiebung, die von der Steuereinheit nach dem Wunsch des Bedieners eingestellt werden kann. Die Gesamtheizleistung kann damit über die Wahl der Frequenz des Heizstroms und das Verhältnis der Heizleistungen über die Wahl der Phasenverschiebung eingestellt werden, so dass insgesamt die Heizleistung der wenigstens zwei Heizinduktoren zumindest in einem großen Wertebereich unabhängig voneinander eingestellt werden kann.

Ein zusätzlicher Freiheitsgrad kann eröffnet werden, wenn die Steuereinheit zumindest in einem Bereich von Parametern das Verhältnis der Heizleistungen durch eine Einstellung von Pulslängen der von den Wechselrichtern erzeugten Heizstrompulse steuern kann.

Ein Gleichstromanteil im Heizstrom kann in diesem Fall vermieden werden, wenn die Pulslängen der beiden Wechselrichter auf den gleichen Wert eingestellt werden und dieser Wert bei vorgegebener Frequenz abhängig von dem gewünschten Verhältnis der Heizleistungen gewählt wird.

Die Heizleistungen können abhängig von den Vorgaben des Benutzers ohne aufwendige Berechnungen eingestellt werden, wenn das Kochfeld eine Speichereinheit zum Speichern eines wenigstens zweidimensionalen Kennfelds umfasst. Das Kennfeld speichert die einzustellende Phasenverschiebung und/oder die Pulslängen abhängig von dem anzusteuernden Verhältnis der Heizleistungen und der Gesamtheizleistung der beiden Heizinduktoren.

Durch die Verwendung von zwei gemeinsamen Schwingkreiskondensator, die mit beiden Heizinduktoren in Reihe geschaltet sind, wobei jeder der beiden Schwingkreiskondensator mit einem Pol der Stromversorgungseinheit verbunden ist und die Wechselrichter jeweils eine Halbbrückenschaltung zwischen den beiden Polen bilden, können die elektromagnetischen Emissionseigenschaften des Kochfelds verbessert werden.

Die Resonanzfrequenz des Schwingkreises bzw. des Gesamtsystems kann verändert werden, wenn der gemeinsame Schwingkreiskondensator Teil einer gemeinsamen Schwingkreiskondensatoranordnung mit veränderbarer Gesamtkapazität ist. Dazu kann beispielsweise ein gemeinsamer Schwingkreiskondensator zugeschaltet oder von dem System getrennt werden.

Der Erfindungsgedanke ist ohne weiteres auf Kochfelder mit drei oder mehr Heizinduktoren verallgemeinerbar, die mit einem oder mehreren gemeinsamen Kondensatoren in Reihe zu einem Schwingkreis verbunden sind.

Ein weiterer Aspekt der Erfindung betrifft ein Verfahren zum Betreiben eines Kochfelds mit wenigstens zwei Heizinduktoren, die mit zumindest einem Kondensator in Reihe zu einem Schwingkreis verbunden sind. Das Kochfeld umfasst ferner zwei Wechselrichter zum Erzeugen von Heizströmen für die Heizinduktoren.

Es wird vorgeschlagen, dass der gemeinsame Kondensator mit beiden Heizinduktoren geschaltet ist und dass ein Verhältnis der Heizleistungen der beiden Heizinduktoren durch eine Einstellung einer Phasenverschiebung zwischen den Schaltsignalen der beiden Wechselrichter und/oder durch eine Einstellung der Pulslänge der Heizströme bei vorgegebener Periodendauer gesteuert wird.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: den schematischen Aufbau eines Kochfelds mit zwei Heizinduktoren und einem Paar von gemeinsam verwendeten Schwingkreiskondensatoren,
- Fig. 2: die Pulsformen der von zwei Wechselrichtern des Kochfelds aus Fig. 1 erzeugten Heizströme gemäß einem erfindungsgemäßen Steuerverfahren,
- Fig. 3: ein zweidimensionales Kennfeld des Verhältnisses der Heizleistungen von zwei Heizinduktoren eines Kochfelds gemäß den Figuren 1 und 2,
- Fig. 4: ein zweidimensionales Kennfeld zur Bestimmung einer Gesamtheizleistung der beiden Heizinduktoren eines erfindungsgemäßen Kochfelds und
- Fig. 5: den schematischen Aufbau eines erfindungsgemäßen Kochfelds nach einer alternativen Ausgestaltung der Erfindung mit einer Schwingkreiskondensatoranordnung mit veränderbarer Gesamtkapazität.

Fig. 1 zeigt schematisch den Aufbau eines Induktionskochfelds mit zwei Heizinduktoren 10a, 10b, die jeweils an den Ausgang eines Wechselrichters 12a, 12b angeschlossen sind. Die Wechselrichter 12a, 12b werden von einer Stromversorgungseinheit mit Gleichstrom versorgt. Die Stromversorgungseinheit einhält ein Filter 14 und einen Gleichrichter 16. Das Filter 14 glättet die aus einer Phase 18 eines Haushaltsstromnetzes bezogene 50 Hz-Wechselspannung, die von dem Gleichrichter 16 in einen Gleichstrom umgewandelt wird.

Zwischen dem Gleichrichter 16 und jedem der Wechselrichter 12a, 12b ist jeweils ein Dämpfungskondensator 20a, 20b angeordnet, der als Tiefpassfilter wirkt und eine Rückkopplung der von den Wechselrichtern 12a, 12b erzeugten hochfrequenten Heizströme in das Haushaltsstromnetz verhindert.

Die Wechselrichter 12a, 12b sind in einer Halbbrücken-Schaltung zwischen den beiden Polen der gleichgerichteten Versorgungsspannung angeordnet. Die Wechselrichter 12a, 12b bestehen jeweils aus einem Paar von IGBTs oder MOSFETs mit einer antiparallel angeordneten Freilaufdiode und werden zur Erzeugung eines hochfrequenten Heizstroms mit einer Frequenz von typischerweise 20 bis 100 kHz betrieben. Dazu schaltet die Steuereinheit die beiden Halbleiterschalter der Wechselrichter 12a, 12b abwechselnd ein und aus. Dabei kann die Steuereinheit 22 sowohl die Periode T der Ein- und Ausschaltvorgänge als auch die relative Dauer der Ein- und Ausschaltphasen und damit deren Pulslänge Pa, Pb unabhängig voneinander bestimmen.

Erfindungsgemäß werden die Ausgänge der Heizinduktoren 10a, 10b zusammengeführt und mit einer gemeinsamen Schwingkreiskondensatoranordnung 24 verbunden, die zwei jeweils mit beiden Heizinduktoren 10a, 10b verbundene Schwingkreiskondensatoren 26a, 26b umfasst. Die Schwingkreiskondensatoren 26a, 26b sind mit beiden Heizinduktoren 10a, 10b in Reihe geschaltet und andererseits jeweils mit einem Pol der das Filter 14 und den Gleichrichter 16 umfassenden Stromversorgungseinheit verbunden. Die beiden Schwingkreiskondensatoren 26a, 26b sind äquivalent zu einem in einer Verbindungsleitung 28 angeordneten gemeinsamen Kondensator, der dann die doppelte Kapazität haben müsste und dessen Kapazität zusammen mit der Induktivität eines der Heizinduktoren 10a, 10b die Resonanzfrequenz des Schwingkreises bestimmen würde.

Die Darstellung in Fig. 1 ist insbesondere insoweit vereinfacht, als das Kochfeld auch mehr als zwei Induktoren umfassen kann, die entweder paarweise mit gemeinsamen Schwingkreiskondensatoranordnungen 24 verbunden sein können oder auch in Gruppen von drei oder mehr Heizinduktoren einer gemeinsamen Schwingkreiskondensatoranordnung 24 zugeordnet sein können.

Fig. 2 zeigt die Schaltsignale, die die Steuereinheit 22 über hier nicht dargestellte Steuerleitungen an die Halbleiterschalter der Wechselrichter 12a, 12b überträgt. Die in Fig. 2 obere Kurve Q1 entspricht dem Signal des oberen Schalters des oberen Wechselrichters 12a in Fig. 1, die zweite Kurve Q2 zeigt das Schaltsignal des unteren Schalters des oberen Wechselrichters 12a und die Kurven Q3 und Q4 zeigen die Schaltsignale der beiden unipolaren, bidirektionalen Halbleiterschalter des unteren Wechselrichters 12b.

Die Steuereinheit 22 schaltet jeden der Schalter mit einer Periode T im Wechsel ein und aus. Die Periode T und damit die Frequenz des von den Wechselrichtern 12a, 12b erzeugten Heizstroms ist für beide Wechselrichter 12a, 12b gleich. Dadurch kann es nicht zu Interferenzen kommen. Die Schaltpulse sind jedoch um eine Verzögerung d gegeneinander phasenverschoben, die Pulslängen Pa, Pb der beiden Wechselrichter sind unterschiedlich und können insbesondere auch von der üblichen Wahl Pa = T/2 bzw. Pb = T/2 abweichen. Durch die Wahl der Verzögerung d und der Pulslängen Pa, Pb kann die Steuereinheit 22 flexibel die Amplituden der die Heizinduktoren 10a, 10b durchfließenden Heizströme einstellen und damit die Heizleistungen der Heizinduktoren 10a, 10b bestimmen.

Fig. 3 zeigt schematisch ein zweidimensionales Kennfeld, welches in der Speichereinheit 30 der Steuereinheit 22 abgelegt ist und von der Steuereinheit 22 zum Bestimmen des Verhältnisses der Heizleistungen genutzt wird. Das Kennfeld gibt das Verhältnis der Heizleistung abhängig von der Frequenz des Heizstroms und der Verzögerung d an, wobei letztere als Bruchteil der Periode T angegeben wird. Die in Fig. 3 illustrierten Linien sind Linien mit konstantem Verhältnis der Heizleistungen.

Fig. 4 zeigt ein weiteres zweidimensionales Kennfeld aus der Speichereinheit 30, das die Gesamtheizleistung der Heizinduktoren 10a, 10b in Abhängigkeit von der Frequenz und dem Anteil d/T der Verzögerung d an der Periode T angibt. In Fig. 4 sind ebenfalls Linien mit konstanter Gesamtheizleistung dargestellt.

Die Figuren 3 und 4 betreffen den vereinfachten Fall Pa = Pb = T/2, wobei die Totzeiten t1 bis t4 (Fig. 2) in geeigneter Weise berücksichtigt sind. Die Totzeiten t1 bis t4 entsprechen den Zeiten, in denen der entsprechende Halbleiterschalter zwar offen ist, der Strom aber in die Freilaufrichtung der antiparallel zu diesem Halbleiterschalter angeordneten Freilaufdiode fließt. Die Halbleiterschalter der Wechselrichter 12a, 12b werden in der Regel während dieser Phase geöffnet, um Einschaltverluste zu vermeiden. Dies ist jedoch nur in einem bestimmten Parameterbereich möglich, der in den Figuren 3 und 4 außerhalb des schraffiert dargestellten verbotenen Bereichs B liegt. Innerhalb dieses verbotenen Bereiches B treten harte Schaltvorgänge auf, in denen der Strom abrupt unterbrochen wird und die zu Schaltverlusten führen.

Die Steuereinheit 22 berechnet bei vorgegebener Soll-Heizleistung der Heizinduktoren 10a, 10b zunächst die gewünschte Gesamt-Heizleistung und ordnet diese einer der in Fig. 4 dargestellten Isolinien mit konstanter Gesamtheizleistung zu. Anschließend bestimmt die Steuereinheit 22 das Verhältnis der beiden Soll-Heizleistungen der Heizinduktoren 10a, 10b und ermittelt eine entsprechende Isolinie in dem Kennfeld in Fig. 3. Der Schnittpunkt dieser beiden Isolinien wird bestimmt und dessen Koordinaten ermittelt, um so die von der Steuereinheit 22 anzusteuernde Frequenz und die Verzögerung d zu bestimmen. Dieser Vorgang kann natürlich vorab für alle Paare von gewünschten Heizleistungen durchgeführt werden, so dass die Frequenz und die Verzögerung d direkt aus jeweils einem Kennfeld ermittelt werden können.

Falls der Schnittpunkt innerhalb des verbotenen Bereich B liegt, werden die Pulslängen Pa, Pb variiert, um so bei vorgegebener Pulslänge Pa, Pb für geeignete Heizfrequenzen die geeignete Verzögerung d zu bestimmen. In der Speichereinheit 30 sind dazu Kennfelder für unterschiedliche Verhältnisse von Pulslängen Pa, Pb abgelegt.

Fig. 5 zeigt ein weiteres alternatives Ausführungsbeispiel der Erfindung mit einer schaltbaren Schwingkreiskondensatoranordnung 24, die insgesamt vier Schwingkreiskondensatoren 26a, 26b, 26c, 26d umfasst. Die Schwingkreiskondensatoren 26c, 26d können abhängig von der gewünschten Resonanzfrequenz mittels eines Schalters 32 zu- oder abgeschaltet werden, wodurch Schaltverluste vermieden werden können und der verbotene Bereich B mit hohen Schaltverlusten verschoben werden kann. Selbstverständlich sind auch Schwingkreiskondensatoranordnungen 24 mit kontinuierlich verstellbaren Kondensatoren oder mit mehr als zwei verschiedenen möglichen Werten der Gesamtkapazität denkbar.

### Bezugszeichen

- 10: Heizinduktor
- 12: Wechselrichter
- 14: Filter
- 16: Gleichrichter
- 18: Phase
- 20: Dämpfungskondensator
- 22: Steuereinheit
- 24: Schwingkreiskondensatoranordnung
- 26: Schwingkreiskondensator
- 28: Verbindungsleitung
- 30: Speichereinheit
- 32: Schalter
- B: Bereich
- d: Verzögerung
- Q1: Kurve
- Q2: Kurve
- Q3: Kurve
- Q4: Kurve
- Pa: Pulslänge
- Pb: Pulslänge
- T: Periode

## Patentansprüche

1. Kochfeld mit einer Stromversorgungseinheit mit zwei Polen, wenigstens zwei Heizinduktoren (10a, 10b), die jeweils mit zumindest einem Schwingkreiskondensator (26a, 26b) zu einem Schwingkreis verbunden sind, und mit wenigstens zwei Wechselrichtern (12a, 12b) zum Versorgen jeweils eines der Heizinduktoren (10a, 10b) mit einem Heizstrom, wobei die Wechselrichter (12a, 12b) jeweils eine Halbbrückenschaltung zwischen den beiden Polen der Stromversorgungseinheit bilden und der jeweilige Heizinduktor (10a, 10b) in einem Mittelpunkt der Halbbrückenschaltung mit den beiden Wechselrichtern (12a, 12b) verbunden ist,
**dadurch gekennzeichnet, dass** wenigstens ein gemeinsamer Schwingkreiskondensator (26a, 26b) mit beiden Heizinduktoren (10a, 10b) und mit zumindest einem Pol der Stromversorgungseinheit verbunden ist.

2. Kochfeld nach Anspruch 1, **gekennzeichnet durch** eine Steuereinheit (22), die dazu ausgelegt ist, in zumindest einem Betriebsmodus die Wechselrichter (12a, 12b) mit der gleichen Frequenz zu betreiben und das Verhältnis der Heizleistungen der beiden Heizinduktoren (10a, 10b) **durch** eine Einstellung einer Phasenverschiebung (d) zwischen den Schaltsignalen (Q1-Q4) der beiden Wechselrichter (12a, 12b) zu steuern.

3. Kochfeld nach Anspruch 2, **dadurch gekennzeichnet, dass** die Steuereinheit (22) dazu ausgelegt ist, in zumindest einem Bereich von Parametern ein Verhältnis der Heizleistungen der Heizinduktoren (10a, 10b) durch eine Einstellung von Pulslängen (Pa, Pb) der von den Wechselrichtern (12a, 12b) erzeugten Heizstrompulse zu steuern.

4. Kochfeld nach Anspruch 3, **dadurch gekennzeichnet, dass** die Steuereinheit (22) dazu ausgelegt ist, die Pulslängen (Pa, Pb) der beiden Wechselrichter (12a, 12b) auf den gleichen Wert einzustellen und diesen Wert bei vorgegebener Frequenz abhängig von dem Verhältnis der Sollheizleistungen der Heizinduktoren (10a, 10b) zu wählen.

5. Kochfeld nach einem der Ansprüche 2 bis 4, **gekennzeichnet durch** eine Speichereinheit (30) zum Speichern vom zumindest einem wenigstens zweidimensionalen Kennfeld, welches die einzustellende Phasenverschiebung (d) abhängig von dem anzusteuernden Verhältnis der Heizleistungen und der Gesamtheizleistung der beiden Heizinduktoren (10a, 10b) enthält.

6. Kochfeld nach einem der Ansprüche 1 - 5, **gekennzeichnet durch** wenigstens zwei gemeinsame Schwingkreiskondensatoren (26a-26e), die mit beiden Heizinduktoren (10a, 10b) in Reihe geschaltet sind, wobei jeder der beiden Schwingkreiskondensatoren (26a, 26b) mit einem Pol der Stromversorgungseinheit verbunden ist..

7. Kochfeld nach einem der vorhergehenden Ansprüche, **dadurch gekennzeichnet, dass** der gemeinsame Schwingkreiskondensator (26a, 26b) Teil einer gemeinsamen Schwingkreiskondensatoranordnung (24) mit veränderbarer Gesamtkapazität ist.

8. Kochfeld nach einem der vorhergehenden Ansprüche, **gekennzeichnet durch** drei oder mehr Heizinduktoren (10a, 10b), die mit einem gemeinsamen Schwingkreiskondensator (26a, 26b) in Reihe geschaltet sind.

9. Verfahren zum Betreiben eines Kochfelds mit einer Stromversorgungseinheit mit zwei Polen, mit wenigstens zwei Heizinduktoren (10a, 10b), die mit zumindest einem Schwingkreiskondensator (26a, 26b) zu einem Schwingkreis verbunden sind, und mit zumindest zwei Wechselrichtern (12a, 12b) zum Erzeugen von Heizströmen für die Heizinduktoren (10a, 10b), wobei die Wechselrichter (12a, 12b) jeweils eine Halbbrückenschaltung zwischen den beiden Polen der Stromversorgungseinheit bilden und der jeweilige Heizinduktor (10a, 10b) in einem Mittelpunkt der Halbbrückenschaltung mit den beiden Wechselrichtern (12a, 12b) verbunden ist,
**dadurch gekennzeichnet, dass** zumindest ein gemeinsamer Schwingkreiskondensator (26a, 26b) mit beiden Heizinduktoren (10a, 10b) und mit zumindest einem Pol der Stromversorgungseinheit verbunden ist und dass ein Verhältnis der Heizleistungen der beiden Heizinduktoren (10a, 10b) durch eine Einstellung einer Phasenverschiebung zwischen den Schaltsignalen der beiden Wechselrichter (12a, 12b) gesteuert wird.

## Claims

1. Cooktop with a power supply unit with two poles, at least two heating inductors (10a, 10b), each of which is connected to at least one resonant circuit capacitor (26a, 26b) in order to form a resonant circuit, and with at least two inverters (12a, 12b) for supplying one of the heating inductors (10a, 10b) with a heating current in each case, wherein the inverters (12a, 12b) in each case form a half-bridge circuit between the two poles of the power supply unit and the respective heating inductor (10a, 10b) is connected at a centre point of the half-bridge circuit to the two inverters (12a, 12b), **characterised in that** at least one common resonant circuit capacitor (26a, 26b) is connected to both heating inductors (10a, 10b) and to at least one pole of the power supply unit.

2. Cooktop according to claim 1, **characterised by** a control unit (22) which is configured to operate the inverters (12a, 12b) at the same frequency in at least one operating mode and to control the ratio of the heating capacities of the two heating inductors (10a, 10b) by means of an adjustment of a phase shift (d) between the switching signals (Q1-Q4) of the two inverters (12a, 12b).

3. Cooktop according to claim 2, **characterised in that** the control unit (22) is configured to control a ratio of the heating capacities of the heating inductors (10a, 10b) within at least one range of parameters by means of an adjustment of pulse lengths (Pa, Pb) of the heating current pulses generated by the inverters (12a, 12b).

4. Cooktop according to claim 3, **characterised in that** the control unit (22) is configured to set the pulse lengths (Pa, Pb) of the two inverters (12a, 12b) to the same value and to choose said value for a predefined frequency as a function of the ratio of the setpoint heating capacities of the heating inductors (10a, 10b).

5. Cooktop according to one of claims 2 to 4, **characterised by** a memory unit (30) for storing at least one at least two-dimensional characteristics map which contains the phase shift (d) that is to be set as a function of the ratio of the heating capacities that is to be activated and of the total heating capacity of the two heating inductors (10a, 10b).

6. Cooktop according to one of claims 1 to 5, **characterised by** at least two common resonant circuit capacitors (26a-26e) which are connected in series with both heating inductors (10a, 10b), wherein each of the two resonant circuit capacitors (26a, 26b) is connected to a pole of the power supply unit.

7. Cooktop according to one of the preceding claims, **characterised in that** the common resonant circuit capacitor (26a, 26b) is part of a common resonant circuit capacitor arrangement (24) with variable total capacitance.

8. Cooktop according to one of the preceding claims, **characterised by** three or more heating inductors (10a, 10b) which are connected in series with a common resonant circuit capacitor (26a, 26b).

9. Method for operating a cooktop with a power supply unit with two poles, at least two heating inductors (10a, 10b) which are connected to at least one resonant circuit capacitor (26a, 26b) in order to form a resonant circuit, and with at least two inverters (12a, 12b) for generating heating currents for the heating inductors (10a, 10b), wherein the inverters (12a, 12b) in each case form a half-bridge circuit between the two poles of the power supply unit and the respective heating inductor (10a, 10b) is connected at a centre point of the half-bridge circuit to the two inverters (12a, 12b),
**characterised in that** at least one common resonant circuit capacitor (26a, 26b) is connected to both heating inductors (10a, 10b) and to at least one pole of the power supply unit and **in that** a ratio of the heating capacities of the two heating inductors (10a, 10b) is controlled by means of an adjustment of a phase shift between the switching signals of the two inverters (12a, 12b).

## Revendications

1. Table de cuisson comprenant une unité d'alimentation en courant munie de deux pôles, au moins deux inducteurs de chauffage (10a, 10b) qui sont reliés en un circuit oscillant respectivement à l'aide d'au moins un condensateur (26a, 26b) à circuit oscillant, et comprenant au moins deux onduleurs (12a, 12b) destinés à alimenter respectivement l'un des inducteurs de chauffage (10a, 10b) avec un courant de chauffage, les onduleurs (12a, 12b) formant respectivement un circuit en demi-pont entre les deux pôles de l'unité d'alimentation en courant et l'inducteur de chauffage respectif (10a, 10b) étant relié aux deux onduleurs (12a, 12b) dans un point central du circuit en demi-pont,
**caractérisée en ce qu'**au moins un condensateur (26a, 26b) commun à circuit oscillant est relié aux deux inducteurs de chauffage (10a, 10b) et à au moins un pôle de l'unité d'alimentation en courant.

2. Table de cuisson selon la revendication 1, **caractérisée par** une unité de commande (22) qui est conçue, dans au moins un mode de fonctionnement, pour faire fonctionner les onduleurs (12a, 12b) avec la même fréquence et pour commander le rapport des puissances de chauffage des deux inducteurs de chauffage (10a, 10b) au moyen d'un réglage d'un décalage de phase (d) entre les signaux de commutation (Q1 - Q4) des deux onduleurs (12a, 12b).

3. Table de cuisson selon la revendication 2, **caractérisée en ce que** l'unité de commande (22) est conçue, dans au moins une plage de paramètres, pour commander un rapport des puissances de chauffage des inducteurs de chauffage (10a, 10b) au moyen d'un réglage de longueurs d'impulsions (Pa, Pb) des impulsions de courant de chauffage générées par les onduleurs (12a, 12b).

4. Table de cuisson selon la revendication 3, **caractérisée en ce que** l'unité de commande (22) est conçue pour régler les longueurs d'impulsion (Pa, Pb) des deux onduleurs (12a, 12b) sur la même valeur et pour sélectionner cette valeur, lorsque la fréquence est prédéfinie, en fonction du rapport des puissances de chauffage théoriques des inducteurs de chauffage (10a, 10b).

5. Table de cuisson selon l'une quelconque des revendications 2 à 4, **caractérisée par** une unité de mémorisation (30) destinée à mémoriser au moins un champ caractéristique au moins bidimensionnel, lequel contient le décalage de phase (d) à régler en fonction du rapport à commander des puissances de chauffage et de la puissance totale de chauffage des deux inducteurs de chauffage (10a, 10b).

6. Table de cuisson selon l'une quelconque des revendications 1 à 5, **caractérisée par** au moins deux condensateurs (26a, 26b) communs à circuit oscillant, qui sont connectés en série avec les deux inducteurs de chauffage (10a, 10b), chacun des deux condensateurs (26a, 26b) à circuit oscillant étant relié à un pôle de l'unité d'alimentation en courant.

7. Table de cuisson selon l'une quelconque des revendications précédentes, **caractérisée en ce que** le condensateur (26a, 26b) commun à circuit oscillant fait partie d'un agencement (24) commun de condensateurs à circuit oscillant à capacité totale variable.

8. Table de cuisson selon l'une quelconque des revendications précédentes, **caractérisée par** trois inducteurs de chauffage (10a, 10b) ou plus, qui sont connectés en série avec un condensateur (26a, 26b) commun à circuit oscillant.

9. Procédé de fonctionnement d'une plaque de cuisson comprenant une unité d'alimentation en courant munie de deux pôles, comprenant au moins deux inducteurs de chauffage (10a, 10b) qui sont reliés en un circuit oscillant à l'aide d'au moins un condensateur (26a, 26b) à circuit oscillant, et comprenant au moins deux onduleurs (12a, 12b) destinés à générer des courants de chauffage pour les inducteurs de chauffage (10a, 10b), les onduleurs (12a, 12b) formant respectivement un circuit en demi-pont entre les deux pôles de l'unité d'alimentation en courant et l'inducteur de chauffage respectif (10a, 10b) étant relié aux deux onduleurs (12a, 12b) dans un point central du circuit en demi-pont,
**caractérisé en ce qu'**au moins un condensateur (26a, 26b) commun à circuit oscillant est relié aux deux inducteurs de chauffage (10a, 10b) et à au moins un pôle de l'unité d'alimentation en courant et **en ce qu'**un rapport des puissances de chauffage des deux inducteurs de chauffage (10a, 10b) est commandé au moyen d'un réglage d'un décalage de phase entre les signaux de commutation des deux onduleurs (12a, 12b).
